# EUROPÄISCHE PATENTSCHRIFT

(11) **EP 0 152 763 B1**
(45) Veröffentlichungstag und Bekanntmachung des Hinweises auf die Patenterteilung: **09.09.1987**
(21) Anmeldenummer: 85100419.2
(22) Anmeldetag: 17.01.1985
(51) Int. Cl.: F02M 61/14, F16J 15/02

(54) **Buchsdichtung zum Trennen eines zylindrischen Körpers von einer ihn aufnehmenden Bohrung**
Shell sealing for separating a cylindrical body from a bore containing the same
Garniture à boîte pour séparer un corps cylindrique d'un forage le contenant

(30) Priorität: 23.01.1984 US 573236
(43) Veröffentlichungstag der Anmeldung: 28.08.1985
(73) Patentinhaber: DEERE & COMPANY, Moline, Illinois 61265 (US)
(72) Erfinder: Hauser, Herbert Joseph, Jr., Waterloo Iowa 50702 (US)
(74) Vertreter: Feldmann, Bernhard

## Beschreibung

Die Erfindung bezieht sich auf eine Buchsdichtung zum Trennen eines zylindrischen Körpers von einer ihn aufnehmenden Bohrung mit einem oberen und einem unteren Ende, wobei das obere Ende gegen den zylindrischen Körper in einem Bereich außerhalb der Bohrung anliegt, das untere Ende ebenfalls am zylindrischen Körper anliegt, am äußeren Umfang abgeschrägt ist und sich zwischen der Bohrung und dem zylindrischen Körper befindet.

Derartige Buchsdichtungen können in vielen Bereichen eingesetzt werden. Ein bevorzugtes Einsatzgebiet ist das der Verbrennungsmotoren, wo es gilt zu vehindern, daß die während der Arbeitsspiele in der Zylinderbohrung entstehenden Gase hoher Temperatur an dem unteren Teil der Einspritzdüse vorbei bis in deren oberen Bereich streichen und dort Hitze- und Verkohlungsprobleme hervorrufen.

Auch die Buchsdichtung (US-A-4201 172), von der die Erfindung ausgeht, soll diese Problematik lösen. Im einzelnen ist die Dichtung derart ausgebildet, daß sie einen Teil der Einspritzdüse umgibt und an ihrem oberen Ende in einen ringförmigen Flansch ausläuft, der über einen Deckel auf den Zylinderkopf gepreßt wird. Außerdem ist in den Düsenkörper mit dem kleineren Durchmesser noch eine Ringnut eingearbeitet, in die die Buchsdichtung eingesetzt ist. Auf diese Weise ist die Buchsdichtung in der Einspritzdüse festgelegt und soll hitzeisolierend wirken, weshalb sie aus hitzebeständigem Gummi ausgebildet sein kann. Durch die Form der Buchsdichtung ist die Einsatztiefe der Düse vorgegeben und infolge der Pressung des Ringflansches können in diesem Bereich bei Relativbewegungen zwischen Düse und Zylinderkopf Spannungen auftreten, die zu vorzeitigen Ermüdungserscheinungen führen, wodurch die Wirksamkeit der Dichtung verringert wird und Gase aus der Zylinderbuchse an der Düse vorbei austreten können.

Die mit der Erfindung zu lösende Aufgabe wird darin gesehen, daß die Enden der Buchsdichtung axial zueinander und voneinander bewegbar sind.

Diese Aufgabe ist nach der Erfindung dadurch gelöst worden, daß die Dichtung zwischen ihrem oberen Ende und dem Anfang der Abschrägung eine gleiche Wandstärke aufweist und in diesem Bereich einen balgförmigen, zu dem zylindrischen Körper einen Abstand aufweisenden Teil bildet, der sich außerhalb der Bohrung befindet und der zumindest am Anfang der Abschrägung einen größeren Durchmesser als die Bohrung aufweist, und daß die Dichtung mit dem Außenumfang im Bereich ihres unteren Endes an der Wand der Bohrung anliegt. Auf diese Weise kann sich die Dichtung unterschiedlichen Einsatztiefen des zylindrischen Körpers und Relativbewegungen zwischen Körper und Bohrung leicht anpassen, da der balgförmige Teil ein Zusammenschieben und Auseinanderziehen zuläßt und die Durchmesserwahl am Anfang der Abschrägung ein sicheres Halten der Dichtung zwischen Körper und Bohrung gewährleistet. Bei einem Einsatz in einem Verbrennungsmotor wird dadurch mit Sicherheit vermieden, daß auch bei längerer Einsatzzeit Gase aus dem Brennraum entweichen können.

Die Buchsdichtung, kann vorteilhaft an einem zylindrischen Körper der als Düse mit unterschiedlichen Außendurchmessern ausgebildet ist, so daß eine radiale Schulter entsteht, gegen die das obere Ende der Dichtung anliegt, angeordnet werden.

Zweckmäßig kann der balgförmige Teil etwa mittig zwischen dem oberen und unteren Ende der Dichtung vorgesehen sein, wobei der balgförmige Teil im Querschnitt halbkreisförmig ausgebildet ist.

In der Zeichnung ist ein nachfolgend näher erläutertes Ausführungsbeispiel der Erfindung dargestellt. Es zeigt :
Figur 1 eine in einen Zylinderkopf eingesetzie Einspritzdüse für Brennstoff mit einer Buchsdichtung im Querschnitt ;
Figur 2 die Buchsdichtung im größeren Maßstab ;
Figur 3 die Buchsdichtung in perspektivischer Darstellung.

In Fig. 1 der Zeichnung ist eine Verbrennungsmaschine 10 auszugsweise wiedergegeben. Ihr Motorblock ist mit 12, eine zugehörige Zylinderbohrung ist mit 14 und ein Zylinderkopf, der in üblicher Weise auf dem Motorblock 12 befestigt ist und die Zylinderbohrung 14 einenends verschließt, ist mit 16 bezeichnet. In den Zylinderkopf 16 ist eine abgesetzte Durchgangsbohrung 18 eingearbeitet, die im einzelnen aus einer Bohrung 20 mit Kleinerem Durchmesser, die in die Zylinderbohrung 14 mündet, une einer Bohrung 22 mit größerem Durchmesser besteht, die von der Zylinderbohrung 14 entfernt liegt. Eine Einspritzdüse 24 ist in der Durchgangsbohrung 18 eingesetzt und über ein Gewinde 26 mit dem Zylinderkopf 14 verschraubt. Das Gewinde 26 macht es möglich, daß die Einspritzdüse 24 axial verstellt werden kann. Selbstverständlich können anstelle des Gewindes 26 andere Einstellmittel verwendet werden. Auch die Einspritzdüse 24 ist abgesetzt ausgebildet und besteht demnach aus einem zylindrischen Körper 30 mit kleinerem Durchmesser als ein weiterer Abschnitt 32 mit größerem Umfang. An dem Übergang von dem kleineren Körper 30 zu dem Abschnitt 32 entsteht eine Schulter 28 und der Körper 30 hat einen Durchmesser, der einige Tausendstel kleiner ist, als der Durchmesser der Bohrung 20.

Während des Einsatzes der Verbrennungsmaschine 10 entstehen infolge der Verbrennung Gase in der Zylinderbohrung 14, die dazu tendieren, durch die Bohrung 20 in die Bohrung 22 nach oben zu strömen, was schädlich ist, da dadurch die Einspritzdüse 24 sich aufheizt und Verkohlungsprobleme auftreten können. Hinzu kommt, daß, wenn die Gase in die Bohrung 22 mit dem größeren Durchmesser strömen, ein Totvolumen von Luft vorhanden ist, wodurch ein sogenannter Abschrechungseffekt für nachfolgende Arbeitsspiele entsteht. Durch die Kombinationswirkung von aufgeheizter Einspritzdüse 24, der Abschreckung des Lufttotvolumens und der Verkohlung wird der Leistungsgrad der Verbrennungsmaschine 10 verschlechtert und der Emissionsgrad erhöht.

Um zu verhindern, daß die Gase in die Bohrung 22 mit dem größeren Durchmesser eintreten, wird eine Buchsdichtung 34 eingesetzt. Sie ist am besten in den Fig. 2 und 3 zu erkennen und hat die Form eines hohlen hülsenförmigen Ringes 36, der den zylindrischen Körper 30 der Einspritzdüse 24 umfangsmäßig umfaßt und gegen diesen anliegt. Der Ring 36 hat ein flaches oberes Ende 38, das gegen die Schulter 28 anliegt, und ein abgeschrägtes oder kegeliges unteres Ende 40, das zumindest teilweise gegen die Innenwandung der Bohrung 20 mit dem kleineren Durchmesser anliegt. Die Abschrägung ist an der Außenseite des Ringes vorgesehen mit einem maximalen Außendurchmesser, der etwas größer ist, als der Durchmesser der Bohrung 20. Der kleinste Durchmesser der Abschrägung ist etwas kleiner als der Innendurchmesser der Bohrung. Die Abschrägung kann verschiedene Winkelgrößen betragen. Im bevorzugten Ausführungsbeispiel kann der Winkel 10 bis 45° betragen, vorzugsweise 30° gemessen von der äußeren Oberfläche des Ringes 36.

Die Buchsdichtung 34 ist außerdem noch mit einem nach außen vorstehenden balgförmigen Teil 42 versehen, der im Prinzip irgendwo zwischen dem oberen und unteren Ende 38 und 40 vorgesehen werden kann, etwa mittig zwischen den Enden oder vorzugsweise mittig zwischen dem oberen Ende und dem Anfang 44 der Abschrägung. Der balgförmige Teil 42 ist zusammendrück- und ausziehbar und ermöglicht damit,-daß sich die beiden Enden 38 und 40 axial relativ zueinander bewegen können, wenn die Einspritzdüse 24 in den Zylinderkopt 16 eingesetzt wird oder auch während einer thermischen Expansion, die beim normalen Betrieb der Verbrennungsmaschine auftritt. So soll beispielsweise eine Buchsdichtung 34 von einer Gesamthöhe von 6 mm in der Lage sein, um maximal 2,5 mm zusammengedrückt zu werden. Gleichfalls sollte die Buchsdichtung auf ihrer gesamten Länge, das heißt zwischen dem oberen Ende und dem Anfang 44 der Abschrägung, eine konstante Wandstärke aufweisen. Dies erlaubt auch eine einfache und wirtschafliche Herstellungsweise der Buchsdichtung. Aus Fig. 2 ist zu erkennen, daß der Querschnitt des balgförmigen Teils 42. halbkreisförmig ist. Obwohl die halbkreisförmige Ausbildung leicht herzustellen ist, können natürlich auch andere Querschnittsformen Verwendung finden. Beim anfänglichen Einsetzen der Einspritzdüse 24 in die Durchgangsbohrung 18 ist es wahrscheinlich, daß die Schulter 28 mit der in Fig. 1 strichpunktiert gezeichneten Linie 46 zur Deckung kommt. Beim Feineinstellen der Einspritzdüse wird die Schulter 28 nach unten in Richtung auf die Zylinderbohrung 14 wandern. Während des Betriebes der Verbrennungsmaschine wird die Schulter 28 zwischen den Linien 46 und 48 auf und nieder wandern, und zwar infolge der thermischen Expansion und Kontraktion der zusammengebauten Teile und infolge der Spannungen, die sich im Zylinderkopf 16 bilden. Die Buchsdichtung 34 läßt diese Dimensionsänderungen zu, da sie zusammendrückbar ist, wenn sich die Einspritzdüse nach unten in Richtung auf die Zylinderbohrung 14 bewegt, und auseinanderziehbar auf ihre normale Länge ist, wenn die Einspritzdüse in ihre Ausgangsposition zurückkehrt. Unter normalem Einsatzverhältnissen, wird die Buchsdichtung verhindern, daß die Gase in die Bohrung 22 mit dem Größeren Durchmesser der Durchgangsbohrung 18 eintreten. Obwohl die Buchsdichtung aus metallischem Werkstoff hergestellt ist, kann sie als Hitzedichtung wirken, indem sie verhindert, daß Gase in den Lufttotraum in der Bohrung 22 gelangen. Der metallische Werkstoff kann aber auch durch hitzebeständiges Gummi oder Plastik ersetzt werden. Ausschlaggebend ist nur, daß das Material dem normalen Temperaturbereich der Verbrennungsmaschine, der zwischen 300° bis 600° Farenheit (149° bis 316°C) liegt, standhält.

Die Anwendung der Buchsdichtung ist nicht auf den Einsatz bei Verbrennungsmaschinen beschränkt. Sie kann überall dort eingesetzt werden, wo ähnliche Bedingungen bei sich gegeneinander bewegenden Teilen auftreten.

## Patentansprüche

1. Buchsdichtung (34) zum Trennen eines zylindrischen Körpers (30) von einer ihn aufnehmenden Bohrung (20) mit einem oberen und einem unteren Ende (38, 40), wobei das obere Ende (38) gegen den zylindrischen Körper (30) in einem Bereich außerhalb der Bohrung (20) anliegt, das untere Ende ebenfalls am zylindrischen Körper anliegt, am äußeren Umfang abgeschrägt ist und sich zwischen der Bohrung (20) und dem zylindrischen Körper (30) befindet, dadurch gekennzeichnet, daß die Dichtung zwischen ihrem oberen Ende (38) und dem Anfang (44) der Abschrägung eine gleiche Wandstärke aufweist und in diesem Bereich einen balgförmigen, zu dem zylindrischen Körper (30) einen Abstand aufweisenden Teil (42) bildet, der sich außerhalb der Bohrung (20) befindet und der zumindest am Anfang (44) der Abschrägung einen größeren Außendurchmesser als die Bohrung (20) aufweist, und daß die Dichtung mit dem Außenumfang im Bereich ihres unteren Endes an der Wand der Bohrung (20) anliegt.

2. Buchsdichtung (34) nach Anspruch 1, dadurch gekennzeichnet, daß der zylindrische Körper (30) als Düse mit unterschiedlichen Außendurchmessern ausgebildet ist, so daß eine radiale Schulter (28) entsteht, gegen die das obere Ende (38) der Dichtung (34) anliegt.

3. Buchsdichtung (34) nach Anspruch 1 oder 2, dadurch gekennzeichnet, daß der balgförmige Teil (42) etwa mittig zwischen dem oberen und unteren Ende (38, 40) der Dichtung (34) vorgesehen ist.

4. Buchsdichtung (34) nach einem oder mehreren der vorherigen Ansprüche, dadurch gekennzeichnet, daß der balgförmige Teil (42) im Querschnitt halbkreisförmig ausgebildet ist.

## Claims

1. A sleeve seal (34) for separating a cylindrical body (30) from a bore (20) accommodating same, comprising an upper and a lower end (38, 40), wherein the upper end (38) bears against the cylindrical body (30) in a region outside the bore (20), and the lower end also bears against the cylindrical body, is bevelled at the outside periphery and is disposed between the bore (20) and the cylindrical body (30), characterised in that the seal is of a uniform wall thickness between its upper end (38) and the beginning (44) of the bevel and in that region forms a bellows-like portion (42) which is at a spacing relative to the cylindrical body (30) and which is disposed outside the bore (20) and which is of larger outside diameter thant the bore (20), at least at the beginning (44) of the bevel, and that the seal bears with the outside periphery, in the region of its lower end, against the wall of the bore (20).

2. A sleeve seal (34) according to claim 1 characterised in that the cylindrical body (30) is in the form of a nozzle with different outside diameters, thus providing a radial shoulder (28) against which the upper end (38) of the seal (34) bears.

3. A sleeve seal (34) according to claim 1 or claim 2 characterised in that the bellows-like portion (42) is disposed substantially centrally between the upper and lower ends (38, 40) of the seal (34).

4. A sleeve seal (34) according to one or more of the preceding claims characterised in that the bellows-like portion (42) is of semicircular configuration in cross-section.

## Revendications

1. Joint d'étanchéité (34) pour séparer un corps cylindrique (30) d'un alésage (20) qui le reçoit, comportant une extrémité supérieure (38) et une extrémité inférieure (40), l'extrémité supérieure (38) s'appuyant contre le corps cylindrique (30) dans une zone extérieure à l'alésage (20), l'extrémité inférieure étant également en contact avec le corps cylindrique, étant biseautée à la périphérie extérieure et se trouvant entre l'alésage (20) et le corps cylindrique (30), caractérisé en ce que le joint présente, entre son extrémité supérieure (38) et le début (44) du biseautage, une même épaisseur de paroi et forme, dans cette zone, une section (42) en forme de soufflet, présentant une certaine distance au corps cylindrique (30), qui se trouve à l'extérieur de l'alésage (20) et qui présente, au moins au début (44) du biseautage, un plus grand diamètre extérieur que l'alésage (20), et en ce que le joint est en contact avec la paroi de l'alésage (20) par la périphérie extérieure dans la zone de son extrémité inférieure.

2. Joint (34) suivant la revendication 1, caractérisé en ce que le corps cylindrique (30) est réalisé sous la forme d'un injecteur à diamètres extérieurs différents, de sorte qu'il apparaît un épaulement radial (28) contre lequel l'extrémité supérieure (38) du joint (34) s'appuie.

3. Joint (34) suivant la revendication 1 ou 2, caractérisé en ce que la section en forme de soufflet (42) est prévue à peu près à mi-distance entre l'extrémité supérieure (38) et l'extrémité inférieure (40) du joint (34).

4. Joint (34) suivant une ou plusieurs des revendications précédentes, caractérisé en ce que la section en forme de soufflet (42) a une conformation semi-circulaire en coupe transversale.
